# EUROPÄISCHE PATENTSCHRIFT

(11) **EP 1 481 207 B1**
(45) Veröffentlichungstag und Bekanntmachung des Hinweises auf die Patenterteilung: **17.08.2011**
(21) Anmeldenummer: 03704551.5
(22) Anmeldetag: 05.02.2003
(51) Int. Cl.: F25D 23/06, F25D 17/04

(54) **INNENTEIL FUER EIN KAELTEGERAET**
INNER PART FOR A REFRIGERATING DEVICE
PIECE INTERIEURE POUR APPAREIL DE REFRIGERATION

(30) Priorität: 25.02.2002 DE 10208066
(43) Veröffentlichungstag der Anmeldung: 01.12.2004
(73) Patentinhaber: BSH Bosch und Siemens Hausgeräte GmbH, 81739 München (DE)
(72) Erfinder: KAISER, Mario, 73550 Waldstetten (DE); STROBEL, Manfred, 89129 Langenau (DE); GOMOLL, Günter, 89275 Elchingen (DE); HAHN, Günther, 89537 Giengen (DE); ROTH, Hans-Markus, 89537 Giengen (DE); ZEILER, Thomas, 91320 Ebermannstadt (DE)
(86) Internationale Anmeldenummer: PCT/EP2003/001135
(87) Internationale Veröffentlichungsnummer: WO 2003/071205

(56) Entgegenhaltungen:
- WO-A-00/64259
- GB-A- 2 330 835
- JP-A- 63 083 576
- US-A- 2 245 737
- US-A- 5 935 717
- US-A- 6 164 739
- PATENT ABSTRACTS OF JAPAN vol. 018, no. 328 (C-1215), 22. Juni 1994 (1994-06-22) -& JP 06 073196 A (HITACHI LTD), 15. März 1994 (1994-03-15)
- PATENT ABSTRACTS OF JAPAN vol. 1995, no. 06, 31. Juli 1995 (1995-07-31) -& JP 07 071869 A (MATSUSHITA REFRIG CO LTD), 17. März 1995 (1995-03-17)
- PATENT ABSTRACTS OF JAPAN vol. 1999, no. 08, 30. Juni 1999 (1999-06-30) -& JP 11 056993 A (OGASAWARA HITOSHI), 2. März 1999 (1999-03-02)
- PATENT ABSTRACTS OF JAPAN vol. 017, no. 540 (C-1115), 29. September 1993 (1993-09-29) -& JP 05 148414 A (KANEGAFUCHI CHEM IND CO LTD), 15. Juni 1993 (1993-06-15)
- PATENT ABSTRACTS OF JAPAN vol. 2000, no. 25, 12. April 2001 (2001-04-12) -& JP 2001 235265 A (DAIKIN IND LTD), 31. August 2001 (2001-08-31)

## Beschreibung

Die Erfindung bezieht sich auf ein Kältegerät mit einem eine Außenwand und eine Innenwand aufweisenden Gehäuse.

Die feuchte Atmosphäre im Innenraum eines solchen Kältegerätes, insbesondere bei Kühlschränken, sowie sich niederschlagendes Kondenswasser begünstigen das Wachstum von Bakterien, Schimmel- oder anderen Pilzen, die an Stellen des Kältegerätes, die schlecht zu erreichen und zu reinigen sind, unappetitliche dunkle Beläge bilden können.

Bei der Konstruktion eines Kältegerätes ist man im allgemeinen bestrebt, die Oberflächen des Innenraums möglichst ohne Fugen und spitze Winkel auszubilden, so dass ein Benutzer derartige Beläge mit möglichst geringem Aufwand entfernen kann. Völlig vermeidbar sind solche Fugen jedoch nicht, insbesondere an Stellen, wo verschiedene Innenteile des Kältegerätes aneinanderstoßen. Die Reinigung solcher Fugen ist extrem arbeitsaufwendig.

Aus der US-PS 2 245 737 ist ein Kühlschrank mit einer eine Außen- und eine Innenwand aufweisenden Gehäuse bekannt, bei dem die aus Metall hergestellte Innenwand mit einem Material beschichtet ist, das Silber enthält und sterilisierend wirkt. Das nachträgliche Beschichten der metallischen Innenwand ist aufwendig.

Aus der JP 2001 235265 ist ein Kältebehälter bekannt, der eine aus einer äußeren und einer inneren Kunststoffplatte mit dazwischengefügtem Wärmeisolationsmaterial bestehende Wand aufweist, wobei die innere Platte mit einem Material beschichtet ist, das einen antibakteriellen oder fungiziden Wirkstoff enthält. Auch bei diesem Kältebehälter ist das Beschichten der Wand umständlich und aufwendig.

Aus der WO 00/64259 ist eine aus steifem Kunststoffschaum bestehende Kühlbox bekannt, in deren Wandmaterial antimikrobielle, Silberkationen enthaltende Zeolithpartikel eingeschlossen sind. Dabei werden die Zeolithpartikel entweder dem Schaumstoff vor dem Aufschäumen beigesetzt oder auf die zum Schäumen dienende Form vor dem Schäumen aufgestrichen. Im ersten Fall ist der Verbrauch an teuerem Silber hoch; im letzteren Fall ist das Bestreichen der Form vor jedem Schäumvorgang umständlich und kostspielig.

Aus der WO 99/47595 ist es bekannt, u.a. Einbauten für Kühlschränke aus einem flächigen, durchsichtigen oder durchscheinenden Kunststofflaminat herzustellen, das eine Trägerschicht und eine mit dieser koextrudierte, relativ dünne Schicht aufweist, die einen bioziden Wirkstoff enthält. Dabei bestehen die beiden Schichten aus unterschiedlichen Kunststoffmaterialien.

Aus der EP 629 498 A1 ist es schließlich bekannt, ein koextrudiertes Kunststofflaminat durch Tiefziehen zu einem Kühlschrank-Innenteil zu verformen.

Der Erfindung liegt die Aufgabe zugrunde, ein Kältegerät auf einfache und kostensparende Weise in seinem Innenraum biozid auszugestalten.

Diese Aufgabe wird erfindungsgemäß durch die Merkmale des Patentanspruchs 1 gelöst.

Bei dem erfindungsgemäßen Kältegerät ist die Innenwand des Gehäuses selbst durch Tiefziehen aus einem flächigen Kunststofflaminat hergestellt, das eine Trägerschicht und eine dem Innenraum des Gehäuses zugewandte Oberflächenschicht umfasst, in welch' letztere Silberpartikel eingebettet sind. Dadurch bedarf es keiner Beschichtung und keiner zusätzlichen Einbauten, um im Innenraum des Kältegeräts eine biozide Wirkung zu erzeugen. Da sich das Silber nur in der Oberflächenschicht befindet, ist der Verbrauch an teurem Silber gering.

Die Erfindung gibt außerdem ein Verfahren zum Herstellen eines erfindungsgemäßen Kältegeräts an, das Gegenstand des Anspruchs 5 ist.

Die wirksame Substanz, d.h. das Silber, ist vorzugsweise in eine Kunststoffmatrix eingebettet.

Weitere Merkmale und Vorteile der vorliegenden Erfindung ergeben sich aus der nachfolgenden Beschreibung.

Ein Kältegerät, wie insbesondere ein Kühlschrank, umfasst ein wärmeisolierendes Gehäuse, das einen gekühlten Innenraum umgibt und mit einer Tür verschließbar ist. Gehäuse und Tür sind in gleicher Weise aufgebaut aus einer Außenwand, z.B. aus lackiertem Blech, einer Innenwand, die durch Tiefziehen aus Kunststoff-Flachmaterial hergestellt ist, und einer in einen Zwischenraum zwischen Innen- und Außenwand eingebrachten isolierenden Schaumfüllung. Da dieser Aufbau allgemein bekannt ist, braucht er hier nicht anhand einer Figur erläutert zu werden.

Die Innenwand des Gehäuses ist bei einem efindungsgemäßen Kühlschrank mit einer gegen Mikroben und/oder Pilze wirksamen Ausrüstung versehen. Die Innenwand hat einen Zweischicht-Aufbau mit einer von der wirksamen chemischen Substanz im Wesentlichen freien Trägerschicht, die der Isolierschaumschicht zugewandt ist, und einer mit der chemischen Substanz, d.h. dem Silber, beaufschlagten Oberflächenschicht, die dem Innenraum des Kältegerätes zugewandt ist.

Zur Herstellung der Innenwand wird zunächst eine Bahn aus Kunststoff-Flachmaterial durch Koextrusion zweier Rohmaterialchargen erzeugt, einer die Trägerschicht bildenden Charge aus einem Kunststoffmaterial oder -materialgemisch, das im Wesentlichen frei von Silber ist, d.h. die Substanz allenfalls in für eine biozide und fungizide Wirkung nicht ausreichenden Spuren enthält, und einer zweiten Charge, die das gleiche Kunststoffmaterial oder - materialgemisch, beaufschlagt mit der wirksamen chemischen Substanz, enthält und die Oberflächenschicht bildet.

Die Flachmaterialbahn wird an sich bekannter Weise tiefgezogen und zerlegt, um die Gehäuseinnenwand und gegebenenfalls auch die Türinnenwand zu formen. Die Dicke der beim Koextrudieren erzeugten Oberflächenschicht ist so bemessen, dass auch nach dem Tiefziehen eine geschlossene Oberflächenschicht mit einer für eine langfristige biozide und/oder fungizide Wirkung erforderlichen Materialdicke bestehen bleibt.

Der Innenraum des Kältegeräts enthält diverse Einbauten, wie etwa Kühlgutträger für die Montage am Gehäuse, Kühlgutträger für die Montage an der Türinnenwand, Auszugkästen, Schalen, etc.. Die am Gehäuse montierten Kühlgutträger sind aufgebaut aus Glasscheiben, die in Rahmenelemente aus Kunststoff eingefasst sind. Diese Rahmenelemente können auf die Ränder der Scheibe aufgesteckte Spritzgussteile sein oder durch Umspritzen der Ränder der Scheibe direkt an dieser gebildet sein. Auch die Auszugkästen und sonstige in dem Innenraum des Kühlschranks angebrachte Kästen und Schalen, die in der Tür montierten Kühlgutträger und anderes Zubehör, sind Spritzgussteile aus Kunststoff.

Auch diese Rahmenelemente und andere Spritzgussteile können aus Kunstharz-Zusammensetzungen, wie in den Ausführungsbeispielen von EP 0 228 063 B1 beschrieben, gefertigt sein.

## Patentansprüche

1. Kältegerät mit einem eine Außenwand und eine Innenwand aufweisenden Gehäuse, wobei die Innenwand aus einer Bahn aus zerlegtem Kunststoff-Flachmaterial durch Tiefziehen gebildet ist, wobei die Bahn durch Koextrusion zweier Rohmaterialchargen erzeugt ist, wovon eine erste Charge eines Kunststoffmaterials oder -materialgemisches mit einer gegen Mikroben und/oder Pilze wirksamen Silberverbindung versetzt ist und eine dem Innenraum des Kältegeräts zugewandte Oberflächenschicht der Innenwand bildet und eine zweite das gleiche Kunststoffmaterial oder -materialgemisch enthaltende Charge im Wesentlichen frei von der Silberverbindung ist und eine Trägerschicht der Innenwand bildet.

2. Kältegerät nach Anspruch 1, **dadurch gekennzeichnet, dass** die Dicke der beim Koextrudieren erzeugten Oberflächenschicht so bemessen ist, dass nach dem Tiefziehen eine geschlossene Oberflächenschicht bestehen bleibt.

3. Kältegerät nach einem der Ansprüche 1 oder 2, **dadurch gekennzeichnet, dass** die wirksame Silberverbindung in eine Kunststoffmatrix eingebettet ist.

4. Kältegerät nach einem der Ansprüche 1 bis 3, **dadurch gekennzeichnet, dass** die Silberionen in einem Zeolithmaterial austauschbar gebunden sind.

5. Verfahren zum Herstellen der Innenwand des Gehäuses eines Kältegeräts mit den Schritten,
a) Erzeugen einer Bahn aus Kunststoff-Flachmaterial durch Koextrusion zweier Rohmaterialchargen, einer eine Trägerschicht bildenden Charge aus Kunststoffmaterial oder Kunststoffmaterialgemisch, das im Wesentlichen frei von einer gegen Mikroben und/oder Pilze wirksamen Silberverbindung ist und einer zweiten Charge, die das gleiche Kunststoffmaterial oder Kunststoffmaterialgemisch enthält, mit der Silberverbindung beaufschlagt ist und eine dem Innenraum des Kühlgeräts zugewandte Oberflächenschicht bildet; und
b) Zerlegen der Bahn aus Kunststoff-Flachmaterial und Tiefziehen, um sie zur Innenwand zu formen.

6. Verfahren nach Anspruch 5, **gekennzeichnet durch** Bemessen der Dicke der beim Koextrudieren erzeugten Oberflächen schicht derart, dass auch nach dem Tiefziehen eine geschlossene Oberflächenschicht mit einer für eine langfristige mikrobiozide und/oder fungizide Wirkung erforderlichen Materialstärke bestehen bleibt.

## Claims

1. Refrigerating appliance with a housing having an outer wall and an inner wall, wherein the inner wall is formed from a web of divided-up plastics sheet material by deep drawing, wherein the web is produced by coextrusion of two raw material charges, of which a first charge of a plastics material or plastics material mixture is admixed with a silver compound effective against microbes and/or fungi and forms a surface layer, which faces the interior space of the refrigerating appliance, of the inner wall and a second charge, which contains the same plastics material or plastics material mixture is substantially free of the silver compound and forms a load-bearing layer of the inner wall.

2. Refrigerating appliance according to claim 1, **characterised in that** thickness of the surface layer produced in the coextrusion is so dimensioned that a closed surface layer remains after the deep drawing.

3. Refrigerating appliance according to one of claims 1 and 2, **characterised in that** the effective silver compound is embedded in a plastics material matrix.

4. Refrigerating appliance according to any one of claims 1 to 3, **characterised in that** the silver ions are exchangeably bound in a zeolite material.

5. Method of producing the inner wall of the housing of a refrigerating appliance, comprising the steps:
a) producing a web of plastics flat material by coextusion of two raw material charges, namely a charge, which forms a load-bearing layer, of plastics material or plastics material mixture which is substantially free of a silver compound effective against microbes and/or fungi, and a second charge, which contains the same plastics material or plastics material mixture, is loaded with the silver compound and forms a surface layer facing the interior space of the cooling appliance; and
b) divided-up the web of flat plastics material and deep drawing so as to form it into the inner wall.

6. Method according to claim 5, **characterised by** dimensioning the thickness of the surface layer, which is produced in the coextrusion, in such a manner that even after the deep drawing a closed surface layer with a material thickness required for a long-term microbiocidal and/or fungicidal action remains.

## Revendications

1. Appareil frigorifique avec une carcasse présentant une paroi extérieure et une paroi intérieure, dans lequel la paroi intérieure est constituée au départ d'une bande de matériau plat artificiel par emboutissage, dans lequel la bande est créée par coextrusion de deux charges de matériaux bruts, dont une première charge d'un matériau artificiel ou d'un mélange de matériaux artificiels est revêtue d'un composé d'argent actif contre les microbes et/ou les champignons et constitue une couche de surface de la paroi intérieure tournée vers l'intérieur de l'appareil frigorifique et une deuxième charge contenant le même matériau artificiel ou mélange de matériaux artificiels est essentiellement exempte du composé d'argent et constitue une couche de support de la paroi intérieure.

2. Appareil frigorifique selon la revendication 1, **caractérisé en ce que** l'épaisseur de la couche de surface créée lors de la coextrusion est calculée de telle sorte qu'une couche de surface fermée existe encore après l'emboutissage.

3. Appareil frigorifique selon l'une des revendications 1 ou 2, **caractérisé en ce que** le composé d'argent actif est logé dans une matrice de matériau artificiel.

4. Appareil frigorifique selon l'une des revendications 1 à 3, **caractérisé en ce que** les ions d'argent sont liés de façon échangeable dans un matériau zéolitique.

5. Procédé de fabrication de la paroi intérieure de la carcasse d'un appareil frigorifique avec les étapes :
a) de création d'une bande de matériau plat artificiel par coextrusion de deux charges de matériaux bruts, d'une charge d'un matériau artificiel ou d'un mélange de matériaux artificiels constituant un matériau de support essentiellement exempt d'un composé d'argent actif contre les microbes et/ou les champignons et d'une deuxième charge qui contient le même matériau artificiel ou mélange de matériaux artificiels, revêtue du composé d'argent et constituant une couche de surface tournée vers l'intérieur de l'appareil frigorifique ; et
b) de découpage de la bande en matériau plat artificiel et d'emboutissage afin de la former pour qu'elle devienne une paroi intérieure.

6. Procédé selon la revendication 5, **caractérisé par** le mesurage de l'épaisseur de la couche de surface créée par coextrusion de sorte qu'une couche de surface fermée avec une épaisseur de matériau nécessaire pour une action microbicide et/ou fongicide à long terme existe encore après l'emboutissage.
